# EUROPÄISCHE PATENTSCHRIFT

(11) **EP 3 868 977 B1**
(45) Veröffentlichungstag und Bekanntmachung des Hinweises auf die Patenterteilung: **15.01.2025**
(21) Anmeldenummer: 21158685.4
(22) Anmeldetag: 23.02.2021
(51) Int. Cl.: E04F 15/02

(54) **PLATTENHALTER ZUM FIXIEREN EINER ABDECKEINRICHTUNG AUF EINER BEFESTIGUNGSEINRICHTUNG SOWIE EINE BEFESTIGUNGSEINRICHTUNG, EINE ABDECKEINRICHTUNG UND EIN HALTESYSTEM**
PLATE HOLDER FOR FIXING A COVERING DEVICE TO A FIXING DEVICE AND A FIXING DEVICE, A COVERING DEVICE AND A HOLDING SYSTEM
SUPPORT DE PLAQUE PERMETTANT DE FIXER UN DISPOSITIF DE RECOUVREMENT SUR UN DISPOSITIF DE FIXATION, AINSI QUE DISPOSITIF DE FIXATION, DISPOSITIF DE RECOUVREMENT ET SYSTÈME DE MAINTIEN

(30) Priorität: 24.02.2020 DE 102020104774
(43) Veröffentlichungstag der Anmeldung: 25.08.2021
(73) Patentinhaber: Tischlerei Schottmann GmbH, 99887 Hohenkirchen (DE)
(72) Erfinder: Schottmann, Maik, 99887 Hohenkirchen (DE)
(74) Vertreter: Weidner Stern Jeschke

(56) Entgegenhaltungen:
- EP-A1- 2 270 290
- KR-A- 20190 021 612

## Beschreibung

Die Erfindung betrifft ein Haltesystem, umfassend eine Befestigungseinrichtung und einen Plattenhalter zum Fixieren einer Abdeckeinrichtung auf der Befestigungseinrichtung, wobei die Abdeckeinrichtung ein Aufnahmeelement aufweist sowie eine Befestigungseinrichtung, eine Abdeckeinrichtung und ein Haltesystem.

Aus dem Stand der Technik sind Bodenbeläge bekannt, bei denen Abdeckeinrichtungen in Form von Bodenplatten den darunterliegenden Boden bedecken. Mittels dieser Abdeckeinrichtungen können sowohl optische wie auch haptische Bedürfnisse erfüllt werden und eine thermische sowie SchallIsolierung erreicht werden.

Ein Beispiel sind Laminatbodenbeläge, bei denen einzelne Laminatplatten verlegt sowie durch horizontales Annähern mittels Nut und Federn miteinander verrastet werden.

Nachteilhaft gestaltet sich jedoch der Austausch einzelner Platten. Die einzelnen Laminatplatten sind miteinander verrastet, wodurch sie sich gegenseitig stützen. Falls eine Laminatplatte im mittleren Raumbereich beschädigt ist und ausgetauscht werden muss, erfordert dies das Entrasten sowie Aufnehmen aller Platten ausgehend von einer möglichen Löseposition in einer Raumecke bis hin zu der beschädigten Platte. Im Extremfall kann es sich dabei um den Großteil aller verlegten Platten handeln, selbst wenn lediglich eine einzige Platte ausgetauscht werden soll.

Ebenso aufwändig gestaltet sich ein Aufnehmen von Platten, falls der darunterliegende Boden modifiziert werden soll (beispielsweise durch das Verlegen eines Kabels oder einer Trittschalldämmung) oder falls optisch abweichende Platten verlegt werden sollen.

Die WO 2015/070342 A1 beschreibt einen extrudierten Terrassenbelag mit einem Funktionsbelag. Paneele des Terrassenbelages werden mit Schraubverbindern mit einem Untergrund verbunden.

Die DE 10 2018 005 758 A1 offenbart eine Montageklammer zur Verbindung von benachbarten Terrassendielen. Es handelt sich dabei um eine schraubbare Montageklammer mit Greifhaken, wobei die Greifhaken bei einem Niederschrauben der Montageklammer entsprechende Paneele greifen und halten.

In der JP 2010-065404 A wird eine Befestigungsklammer für einen Bodenbelag beschrieben. Ein Spreizelement befestigt mittels eines Aufspreizens der elastischen Befestigungsklammer zugeordnete Bodenteile. Das Aufspreizen wird mittels einer Befestigungsschraube bei einem Anschrauben des Bodenbelages ausgelöst.

Die US 2009/0217495 A1 beschreibt einen verdeckt montierbaren Halter für einen Terrassenbelag. Mittels des Halters wird der Terrassenbelag auf einen Untergrund gezogen und der Halter dann mittels einer Schraube seitlich an einer Unterkonstruktion befestigt.

Aus der EP 2 270 290 A1 und der KR 2019 0021612 A sind außerdem Haltesysteme bekannt, wobei letzteres die Merkmale der Präambel von Anspruch 1 aufweist.

Aufgabe der Erfindung ist es, den Stand der Technik zu verbessern.

Gelöst wird die Aufgabe durch ein Haltesystem gemäß Anspruch 1, wobei bevorzugte Ausbildungen des Haltesystems in den abhängigen Ansprüchen definiert sind.

Die Erfindung ist gerichtet auf ein Haltesystem, umfassend eine Befestigungseinrichtung und einen Plattenhalter zum Fixieren einer Abdeckeinrichtung auf der Befestigungseinrichtung, wobei die Abdeckeinrichtung ein Aufnahmeelement aufweist, mit einem Hebelelement und einer Standvorrichtung mit einem federnden Rastelement, wobei die Standvorrichtung einen Drehpunkt eines Hebels bildet und das Hebelelement sowie das federnde Rastelement zwei Arme des Hebels bilden und in einer Montierposition insbesondere eine Längsachse des Hebels im Wesentlichen parallel zur Befestigungseinrichtung ausgerichtet ist mit einem am Hebelelement verorteten, teilbeweglichen, einseitig nachgiebigem Halteelement, wobei das Halteelement gegenüber einer auf das Halteelement wirkenden Zugkraft blockierend ausgestaltet ist, sodass das Halteelement ein Heben des Hebelelements verhindert und ein Bewegen des Hebelelementes aus der Montierposition lediglich in Richtung der Befestigungseinrichtung ermöglicht, und das federnde Rastelement derart angeordnet ist, dass das federnde Rastelement bei einem Bewegen der Abdeckeinrichtung in Richtung der Befestigungseinrichtung in geeignetem Abstand zum Plattenhalter, welcher in der Montierposition angeordnet ist, zunächst in Richtung des Hebelelements eingefedert und aufgrund eines Blockierens ein Drehen die den Drehpunkt bildende Standvorrichtung vom Hebelelement verhindert wird sowie bei dem weiteren Bewegen das federnde Rastelement in eine entgegengesetzte Richtung in das Aufnahmeelement rastet, sodass der Plattenhalter in eine Halteposition überführt wird und die Abdeckeinrichtung auf der Befestigungseinrichtung fixiert ist, wobei ein am Hebelelement befindliches oberes Ende des Halteelements bei einem Druck auf das Hebelelement in Richtung der Befestigungseinrichtung bewegbar ist und das federnde Rastelement derart angeordnet ist, dass durch eine Druckwirkung oder eine Zugwirkung auf das Hebelelement in Richtung der Befestigungseinrichtung das federnde Rastelement mittels einer Drehung des Hebels um die Standvorrichtung aus dem Aufnahmeelement gehebelt wird, sodass das Fixieren der Abdeckeinrichtung auf der Befestigungseinrichtung reversibel lösbar ist, wobei das Halteelement an einem unteren Ende eine unsymmetrische Verdickung im Wesentlichen parallel zur Befestigungseinrichtung aufweist, sodass das in eine unsymmetrische Aussparung der Befestigungseinrichtung eingebrachte Halteelement mittels Drehen um 90° verankerbar ist, oder das Halteelement am unteren Ende einen Widerhaken aufweist, sodass das Halteelement in einer Aussparung in der Befestigungseinrichtung mittels Blockieren befestigbar ist.

Somit wird ein Plattenhalter bereitgestellt, welcher als Hebel wirkt und um seinen Drehpunkt an der Standvorrichtung zwischen einer Löseposition und einer Halteposition kippbar ist.

Der Plattenhalter wird bei einem Druck auf das Hebelelement in Richtung der Befestigungseinrichtung aus der Halteposition in die Löseposition überführt, in welcher die Fixierung der Abdeckeinrichtung auf der Befestigungseinrichtung reversibel lösbar ist. Somit befindet sich der Plattenhalter vor dem Fixieren der Abdeckeinrichtung auf der Befestigungseinrichtung in einer Montierposition und wird aus der Montierposition mittels aufbringen der Abdeckeinrichtung auf die Befestigungseinrichtung in die Halteposition überführt. In der Halteposition fixiert der Plattenhalter die Abdeckeinrichtung und übt somit seine Kernfunktion aus.

Mittels eines Drucks, welcher auf das Hebelelement in Richtung der Befestigungseinrichtung wirkt, ist die Fixierung der Abdeckeinrichtung lösbar, wobei der Plattenhalter in die Löseposition überführt wird. In der Löseposition kann die Abdeckeinrichtung entfernt und beispielsweise durch eine andere Abdeckeinrichtung ersetzt werden.

Ein Kern der Erfindung ist somit die Ausgestaltung eines Plattenhalters als Hebel, sodass mit einem Druck auf das Hebelelement in Richtung der Befestigungseinrichtung der Plattenhalter von einer Halteposition in eine Löseposition überführt wird. Durch eine Krafteinwirkung umgekehrt der Kraft, die den Plattenhalter aus der Halteposition in die Löseposition überführt, lässt sich der Plattenhalter wieder in eine Halteposition überführen. Diese Krafteinwirkung wird bevorzugt durch eine Federwirkung aufgebracht, insbesondere durch eine Ausgestaltung des Hebelelements als Feder. Somit ist das Aufheben des Fixierens der Abdeckeinrichtung ein reversibler Vorgang und eine andere oder dieselbe Abdeckeinrichtung lässt sich erneut fixieren.

Weiterhin ist das Halteelement teilbeweglich ausgestaltet. Hierdurch ist das Hebelelement aus der Montierposition lediglich in Richtung der Befestigungseinrichtung bewegbar, das Hebelelement ist jedoch aus der Montierposition nicht in eine entgegengesetzte Richtung bewegbar. Somit wird während des Absenkens der Abdeckeinrichtung bei einem Kontaktieren der Abdeckeinrichtung mit dem Rastelement das Rastelement eingefedert und nicht das Hebelelement in die entgegengesetzte Richtung bewegt.

Es wird also ein Plattenhalter bereitgestellt, der eine fixierte Abdeckeinrichtung mittels eines Drucks auf den Plattenhalter wieder freigibt. Dabei kann der Plattenhalter insbesondere durch einen überhängenden Bereich der Abdeckvorrichtung verblendet sein und das Einnehmen einer Löseposition lediglich durch ein Loch oder einen Spalt ermöglicht werden.

Mit dem Plattenhalter können sowohl ein ebener wie auch ein unebener Grund mittels einer fixierten Abdeckeinrichtung bedeckt werden. Für einen ebenen Untergrund können insbesondere eine plane Abdeckeinrichtung wie auch eine plane Befestigungseinrichtung verwendet werden. Für einen unebenen Untergrund kann entweder eine Befestigungseinrichtung verwendet werden, welche sich dem Untergrund anpasst oder angepasst ist, insbesondere durch eine Biegung, oder eine Befestigungseinrichtung, welche Unebenheiten überbrückt. Somit ist insbesondere auch das Überdecken von gebogenen Untergründen oder Oberflächen möglich.

Die durch den Plattenhalter verursachte Fixierung lässt sich sowohl schnell herstellen wie auch schnell wieder lösen, insbesondere innerhalb weniger Sekunden. Weiterhin wird das Lösen, also das Beenden eines Fixierens, einer Abdeckeinrichtung ermöglicht, ohne, dass die Abdeckeinrichtung oder der Plattenhalter oder die Befestigungseinrichtung dabei beschädigt werden. Somit lassen sich alle Komponenten prinzipiell beliebig oft wiederverwenden.

Weiterhin lassen sich auf einer verkleideten Fläche sowohl einzelne Abdeckeinrichtungen, insbesondere in einem mittleren Bereich, wie auch mehrere Abdeckeinrichtungen ohne größeren Aufwand sowohl lösen als auch wieder befestigen. Der Plattenhalter ist sowohl zum Fixieren von Abdeckeinrichtungen auf dem Boden, als auch an der Wand oder an Decken geeignet.

Bei entsprechender Ausführung der Abdeckeinrichtung können Flächen sowohl durch Punktlasten als auch durch Flächenlasten belastet werden, womit bekleidete Flächen sowohl betreten wie auch prinzipiell befahren werden können. Somit ist das Verkleidungssystem insbesondere auf Messen, in Läden, im Objektbau oder bei entsprechender Ausführung auch im Außenbereich einsetzbar.

Folgendes Begriffliche sei erläutert:

Ein "Plattenhalter" ist insbesondere eine Vorrichtung, welche zum Fixieren plattenförmiger Objekte geeignet ist. Unter einer "Platte" wird dabei insbesondere ein flaches Bauteil verstanden.

Unter "Fixieren" wird Befestigen verstanden, also das Immobilisieren eines Objekts im Bezug auf ein zweites Objekt.

Unter einer "Abdeckeinrichtung" wird insbesondere eine Bodenplatte verstanden. Der Begriff umfasst jedoch auch beispielsweise Elemente zum Verblenden von Wänden, Decken, Fahrzeugen sowie sonstigen Vorrichtungen und Maschinen.

Unter einer "Befestigungseinrichtung" wird insbesondere ein Bauteil verstanden, welches mittels des Plattenhalters die Abdeckeinrichtung mit einem Untergrund verbindet. Bei diesem Untergrund kann es sich auch um Wände oder Decken handeln. Die Befestigungseinrichtung befestigt oder hält die Abdeckeinrichtung und den Plattenhalter somit auf einem Untergrund

Unter einem "Hebelelement" kann ein Bauteil verstanden werden, welches Teil eines Hebels ist, wobei der Hebel um den Drehpunkt drehbar oder kippbar ist.

Das "Halteelement" verhindert insbesondere, dass, ausgehend von der Montierposition, das Hebelelement durch einen Druck der Abdeckeinrichtung auf das Rastelement von der Befestigungseinrichtung entfernt wird. Es ist lediglich ein Annähern des Hebelelements an die Befestigungseinrichtung möglich, also ein Senken des Hebelelements. Das Halteelement verhindert hingegen ein Heben des Hebelelements.

Unter einem "Heben des Hebelelements" wird beispielsweise ein Bewegen des am Hebelelement befindlichen oberen Ende des Halteelements entgegen der Richtung der Befestigungseinrichtung verstanden, also von der Befestigungseinrichtung weg. Das Heben des Hebelelements wird durch das Halteelement verhindert.

Unter einem "Senken des Hebelelements" oder "Absenken des Halteelements" wird beispielsweise ein Bewegen des am Hebelelement befindlichen oberen Ende des Halteelements in Richtung der Befestigungseinrichtung verstanden. Ein Absenken des Halteelements wird durch das Halteelement zugelassen.

Unter "einseitig nachgiebig" wird insbesondere verstanden, dass das Halteelement derart ausgestaltet ist, dass es ein Heben des Hebelelements bei einer auf das Halteelement wirkenden Zugkraft von der Befestigungseinrichtung weg verhindert wird, wohingegen ein am Hebelelement befindliches oberes Ende des Halteelements bei einem Druck auf das Hebelelement in Richtung der Befestigungseinrichtung bewegbar ist. Somit ist durch die einseitige Nachgiebigkeit ein Senken des Hebelelements möglich, es ist jedoch kein Heben des Hebelelements möglich. "Einseitig nachgiebig" wird auch als Synonym für "teilbeweglich" verstanden.

Unter einem "Blockieren" wird ein Verhindern einer Bewegung des Hebelelements aufgrund des Halteelements verstanden. Somit wird durch das "Blockieren" ein Heben des Hebelelements verhindert.

Unter einem "Bewegen des am Hebelelement befindlichen oberen Endes des Halteelements in Richtung der Befestigungseinrichtung" wird insbesondere eine Bewegung nach unten verstanden, falls die Befestigungseinrichtung auf dem Boden sowie der Plattenhalter auf der Befestigungseinrichtung und damit weiter vom Boden entfernt angeordnet ist.

Unter einem "Hebeln des Rastelements aus dem Aufnahmeelement" wird ein Entfernen des Rastelements aus einer verrasteten Position in dem Aufnahmeelement verstanden. Die Abdeckeinrichtung ist somit nicht mehr auf der Befestigungseinrichtung fixiert, sobald das Rastelement nicht mehr in dem Aufnahmeelement verrastet ist, also nach dem Aushebeln.

Unter dem "Aufnahmeelement" wird insbesondere eine Vorrichtung verstanden, in welche das Rastelement einrasten kann.

Unter einem "Bewegen der Abdeckeinrichtung in Richtung der Befestigungseinrichtung" kann auch ein Bewegen der Abdeckeinrichtung in Richtung des Plattenhalters verstanden werden, da der Plattenhalter auf der Abdeckeinrichtung angebracht ist. Falls die Befestigungseinrichtung auf dem Boden angeordnet ist, wird die Abdeckeinrichtung somit in Richtung Boden und nach unten bewegt.

Unter einem "Drehpunkt eines Hebels" wird ein Punkt auf der Standvorrichtung verstanden, um welchen der Hebel drehbar ist, welcher durch Hebelelement, Standvorrichtung und Rastelement gebildet wird. Auch das Halteelement kann als Teil des Hebels betrachtet werden.

Unter "parallel zur Befestigungseinrichtung" wird Parallelität verstanden, wenn die Befestigungseinrichtung auf einem Untergrund befestigt ist, insbesondere dem Boden oder einer Decke.

Unter einem "geeigneten Abstand" wird eine Distanz zwischen Abdeckeinrichtung und Rastelement verstanden, welche derart gewählt ist, dass das Rastelement beim Absenken der Abdeckeinrichtung zunächst einfedern sowie beim Erreichen des Aufnahmeelements in das Aufnahmeelement ausfedern kann.

In einer weiteren Ausführungsform weist das Haltesystem einen Plattenhalter mit einer weiteren Standvorrichtung mit einem weiteren Hebelelement und einem weiteren federnden Rastelement auf, wobei die weitere Standvorrichtung einen Drehpunkt eines weiteren Hebels bildet und das Hebelelement sowie die weiteren federnde Rastelemente zwei Arme des weiteren Hebels bilden, sodass das jeweilige Hebelelement mit dem jeweiligen Rastelement jeweils einen Hebelarm bildet, wobei die jeweiligen Hebelelement biegbar miteinander verbunden ausgestaltet sind oder ein Drehgelenkelement aufweist, sodass mittels eines Biegens oder Verschwenkens der Hebelelemente beide Hebel gleichzeitig betätigbar sind.

Durch den weiteren Hebel können somit durch den Druck auf das Hebelelement die Fixierungen von zwei Rastelementen gelöst werden. Bei zwei getrennten Plattenhaltern mit jeweils einem mit diesen verbundenen Rastelement wäre im Gegensatz dazu ein Druck auf zwei Hebelelemente notwendig.

Durch die biegbare Ausgestaltung oder das Drehgelenkelement sind zwei Abschnitte des Hebelelements gleichzeitig nach unten drückbar und es können zwei Rastelemente zur gleichen Zeit nach oben gehebelt und damit aus ihrer Fixierung gelöst werden. Somit ergibt sich weiterhin eine Materialersparnis, da nur ein Hebelelement verwendet werden muss.

Weiterhin wird prinzipiell eine höhere Stabilität ermöglicht, da der Plattenhalter nicht nur eine Abdeckeinrichtung mit der Befestigungseinrichtung, sondern zusätzlich mit einer zweiten Abdeckeinrichtung verbindet.

Somit bildet ein Abschnitt des Hebelelements einen Hebel mit einem Rastelement, wohingegen ein anderer Abschnitt des Hebelelements einen Hebel mit dem weiteren Rastelement bildet.

Somit bildet die weitere Standvorrichtung eine weitere Drehachse und das Hebelelement sowie das weitere federnde Rastelement bilden einen weiteren Hebel.

In einer Ausführungsform weist der Plattenhalter eine Spiegelachse auf, sodass das Rastelement sowie das weitere Rastelement spiegelsymmetrisch sind und die Standvorrichtung spiegelsymmetrisch zur weiteren Standvorrichtung ist.

In einer Ausführungsform ist das Hebelelement als Feder ausgestaltet oder mit einem Federelement verbunden, sodass der Plattenhalter mittels der durch die Feder oder das Federelement bewirkte Federkraft in die Halteposition überführt wird.

Zum Verankern des Plattenhalters ohne zusätzliches Werkzeug weist das Halteelement erfindungsgemäß an einem unteren Ende eine unsymmetrische Verdickung im Wesentlichen parallel zur Befestigungseinrichtung auf, sodass das in eine unsymmetrische Aussparung der Befestigungseinrichtung eingebrachte Halteelement mittels drehen um 90° verankerbar ist, oder das Halteelement am unteren Ende einen Widerhaken aufweist, sodass das Halteelement in einer Aussparung in der Befestigungseinrichtung mittels Blockieren befestigbar ist.

Somit kann das Halteelement nicht mehr aus der Aussparung herausgezogen werden, kann jedoch bei ausreichender Dimensionierung der Aussparung weiter in die Aussparung hineingeschoben werden. Das Halteelement ist also gegenüber einer auf das Halteelement wirkenden Zugkraft blockierend ausgestaltet, ein am Hebelelement befindliches oberes Ende des Halteelements ist hingegen bei Druck auf das Hebelelement in Richtung der Befestigungseinrichtung bewegbar.

Eine "unsymmetrische Verdickung" ist insbesondere eine Ausgestaltung des Halteelements, welches ermöglicht, in einer Aussparung mit einer kleineren Öffnung als die Aussparung selbst verhakt zu werden, indem das Halteelement mit unsymmetrischer Verdickung hinter ebenfalls unsymmetrischen Öffnung gedreht wird, sodass das Halteelement hinter der Öffnung dicker ist als die Öffnung selbst und nicht mehr aus der Öffnung herausgezogen werden kann.

Zum Erreichen einer höheren Standfestigkeit oder einer besseren Kippbarkeit ist die jeweilige Standvorrichtung V-förmig oder U-förmig oder säulenförmig, insbesondere einstückig mit dem jeweiligen Hebelelement oder den Hebelelementen und dem jeweiligen Rastelement verbunden, ausgestaltet.

Hierbei wird eine erhöhte Standfestigkeit insbesondere durch eine säulenförmige Ausgestaltung mit breiter Basis ermöglicht, wohingegen eine V-förmige oder U-förmige Ausgestaltung eine verbesserte Kippbarkeit der Standvorrichtung ermöglicht.

In einer weiteren Ausführungsform ist der Plattenhalter aus einem Blech oder einem Kunststoff gefertigt.

Durch eine Fertigung aus Blech ergibt sich eine hohe Biegsamkeit sowie Standfestigkeit, wohingegen durch eine Fertigung aus Kunststoff ein geringerer technischer Aufwand resultiert.

Zum Erzielen eines Abstands zwischen Plattenhalter und einer Oberfläche ist gemäß einer Ausführungsform eine Befestigungseinrichtung als Schienenelement aus Metall oder Kunststoff ausgestaltet, wobei die Befestigungseinrichtung ein Befestigungselement zum Fixieren eines Plattenhalters aufweist.

Durch den von der Befestigungseinrichtung eingebrachten Abstand wird das Verlegen von Kabeln unterhalb der Abdeckeinrichtung ermöglicht. Weiterhin wird durch den entstehenden Zwischenraum und die somit eingeschlossene Luftschicht eine Isolierung gegenüber Wärme oder Schall ermöglicht.

In einer weiteren Ausführungsform ist die Befestigungseinrichtung als U-Profil, Vierkant-Profil, Vierkantrohr, Platten-Profil oder Sechskant-Profil ausgestaltet.

Durch die jeweilige Form ergibt sich ein verbesserter Halt, wenn der Plattenhalter eine Form korrespondierend zur Befestigungseinrichtung aufweist.

Die Befestigungseinrichtung kann dabei insbesondere eine Aussparung für das Halteelement oder eine Befestigungsstelle aufweisen, insbesondere eine Klebestelle. Weiterhin kann die Befestigungseinrichtung Aussparungen aufweisen, welche mit einem Fixierelement mit einem Untergrund, einer Wand oder einer Decke verbunden werden können.

Im Weiteren wird die Erfindung anhand eines Ausführungsbeispiels näher erläutert. Es zeigen
- Figur 1: eine schematische Schnitt-Darstellung eines Bodenplattenhalters sowie zwei Fußbodenplatten im verriegelten Zustand in einer Seitenansicht,
- Figur 2: eine schematische Schnitt-Darstellung des Bodenplattenhalters sowie der Fußbodenplatten in einem geöffneten Zustand in einer Seitenansicht,
- Figur 3: eine schematische perspektivische Ansicht der Fußbodenplatten auf zwei Aluminiumprofilen und
- Figur 4: eine schematische perspektivische Ansicht des Bodenplattenhalters sowie der Fußbodenplatten und des Aluminiumprofils.

Ein Plattensystem 100 weist einen Bodenplattenhalter 101, Bodenplatten 103 und Aluminiumprofile 125 auf, wobei das Plattensystem 100 zum Befestigen der Bodenplatten 103 auf den Aluminiumprofilen 125 auf einem planaren Boden 135 mittels des Bodenplattenhalters 101 dient.

Der Bodenplattenhalter 101 ist aus einem gebogenen Stahlblech gefertigt und weist einen gerade verlaufenden Hebelbalken 123 und zwei Kippfüße 117 mit Rasthaken 119 auf. In einem mittleren Bereich des Hebelbalkens 123 sind zwei Standfüße 115 angeordnet. Die Standfüße 115 sind zylinderförmig ausgestaltet. Die Kippfüße 117 weisen eine V-Form auf, wobei ihre Spitze bei einer Montage so ausgerichtet werden, dass diese in Richtung Boden 135 zeigen. Die Kippfüße 117 verbinden jeweils den Hebelbalken 123 mit einem der Rasthaken 119. Der Hebelbalken 123 ist in einer derartigen Materialstärke ausgestaltet, dass er mittels eines Handwerkzeugs (z.B. Schraubendrehers) biegbar ist.

Die Rasthaken 119 sind als Blechlaschen ausgestaltet und sind parallel zum Hebelbalken 123 ausgerichtet. Das Ende der Rasthaken 119 bildet eine Rastkante 121.

Die Standfüße 115 zeigen bei der Montage mit einem Ende in Richtung Boden 135 und sind in einem Winkel von 90° mit dem Hebelbalken 123 verbunden. An einer zum Boden 135 gerichteten Unterseite weisen die Standfüße 115 jeweils einen Widerhaken 133 auf, der beim Einführen der Standfüße 115 in Federlöcher 127 entsprechender Größe einklappbar ist.

Eine Längsachse 137 des Bodenplattenhalters 101 verläuft durch die beiden Rasthaken 119. Nach einer Ausrichtung des Hebelbalkens 123 parallel zum Boden 135 entspricht eine Spiegelachse 129 des Bodenplattenhalters 101 einer Querachse und steht orthogonal zum planaren Boden 135.

Die Fußbodenplatte 103 aus faserverstärktem Kunststoff weist eine Basis 109 auf, welche auf einem der Aluminiumprofile 125 platzierbar ist sowie eine Deckschicht 111, wobei die Deckschicht 111 eine größere Grundfläche als die Basis 109 aufweist und diese somit überragt. Durch das Überragen der Deckschicht 111 bildet sich ein Hohlraum, der den Bodenplattenhalter 101 etwa zur Hälfte aufnehmen kann. Die Basis 109 der Fußbodenplatte 103 weist eine Anlaufschräge 105 und eine Nut 107 auf. Die Anlaufschräge 105 verläuft von einer Unterseite 139 der Fußbodenplatte 103 in Richtung einer Oberseite 141 der Fußbodenplatte 103, wobei die Deckschicht 111 auf der Oberseite 141 liegt.

Die Anlaufschräge 105 verläuft vom Boden 135 schräg nach oben von innen nach außen zunehmend, bis die Anlaufschräge 105 durch die als Einkerbung ausgestaltete Nut 107 abgeschlossen wird. Diese Ausgestaltung erlaubt es der Anlaufschräge 105 als Widerhaken zu wirken, da beim Absenken der Fußbodenplatte 103 der Rasthaken 119 zunächst durch die Anlaufschräge 105 von der Fußbodenplatte 103 wegfederbar sowie nach Überschreiten der Anlaufschräge 105 in die Nut 107 einfederbar und verrastbar ist.

Die Deckschicht 111 überragt in horizontaler Richtung das Ende der Anlaufschräge 105. Zwischen der Deckschicht 111 und der Anlaufschräge 105 befindet sich die Nut 107.

Die Aluminiumprofile 125 sind jeweils mit Federlöchern 127 ausgestaltet, welche eine Größe aufweisen, die jeweils ein Einführen eines Standfußes 115 erlauben.

Im Weiteren wird die Funktionsweise des Bodenplattenhalters 101 beschrieben:

Zwei Aluminiumprofile 125 sind parallel zueinander mit dem Boden 135 verschraubt. Eine Unterseite der Aluminiumprofile 125 ist Richtung Boden 135 gerichtet, eine Oberseite der Aluminiumprofile 125 in entgegengesetzte Richtung.

Die Federlöcher 127 der Aluminiumprofile 125 sind zur Oberseite der Aluminiumprofile ausgerichtet.

Ein Bodenplattenhalter 101 wird in einem der Aluminiumprofile 125 verrastet, indem seine Standfüße 115 in die dafür vorgesehenen Federlöcher 127 des verwendeten Aluminiumprofils 125 eingeführt werden. Beim Einführen eines Standfußes 115 in ein Federloch 127 klappen zunächst die Widerhaken 133 in den Standfuß 115 und klappen nach dem Durchqueren des Federlochs 127 wieder aus, sodass der Standfuß 115 im Aluminiumprofil 125 verrastet ist. Beide Standfüße 115 des Bodenplattenhalters 101 werden somit im verwendeten Aluminiumprofil 125 verrastet, sodass der Bodenplattenhalter 101 verdrehsicher im Aluminiumprofil 125 verankert ist.

Drei weitere Bodenplattenhalter 101 werden in dem genannten Aluminiumprofil 125 sowie einem benachbarten Aluminiumprofil 125 derart verankert, dass eine weitere Fußbodenplatte 103 verrastbar ist. Dabei weisen die zwei Bodenplattenhalter 101 auf dem genannten Aluminiumprofil 125 den gleichen Abstand zueinander auf, wie die beiden Bodenplattenhalter 101 auf dem benachbarten Aluminiumprofil 125.

Eine Fußbodenplatte 103 wird zum Befestigen mittels des Bodenplattenhalters 101 auf den Aluminiumprofilen 125 per Hand über den Aluminiumprofilen 125 zwischen den vier Bodenplattenhaltern 101 gehalten. Dabei wird die Fußbodenplatte 103 derart gedreht, dass die Nut 107 quer zu den parallel liegenden Aluminiumprofilen 125 ausgerichtet ist. Nun wird die Fußbodenplatte 103 langsam Richtung Boden 135 abgesenkt. Die Basis 109 ist während des Absenkens in Richtung der Aluminiumprofile 125 ausgerichtet und die Deckschicht 111 befindet sich in entgegengesetzter Richtung.

Dabei ist der Abstand zwischen den Anlaufschrägen 105 an der Unterseite 139 geringer als der Abstand zwischen den Rastkanten 121 auf jedem der Aluminiumprofile 125. Somit lässt sich die Basis 109 ein Stück weit ohne Kontaktieren der Anlaufschräge 105 mit den Rastkanten 121 zwischen die vier Bodenplattenhalter 101 absenken.

Beim weiteren Absenken der Fußbodenplatte 103 kontaktieren Richtung Oberseite 141 nach außen zunehmende breitere Abschnitte der Anlaufschräge 105 die Rastkanten 121 und üben Druck auf die Rastkanten 121 aus. Hierdurch wird der Rasthaken 119 in Richtung des Hebelbalkens 123 gefedert.

Sobald die Fußbodenplatte 103 soweit abgesenkt ist, dass die Rastkanten 121 die Anlaufschräge 105 überwunden haben, federt jeweils der Rasthaken 119 mit der Rastkante 121 ins Innere der Nut 107 und verrastet somit den Bodenplattenhalter 101 mit der Fußbodenplatte 103.

Durch ein Verrasten der Fußbodenplatte 103 mit vier Bodenplattenhaltern 101 ist die Fußbodenplatte 103 an vier Punkten mit den beiden Aluminiumprofilen 125 verbunden. Somit ist die Fußbodenplatte 103 auf dem Boden 135 fixiert.

Zu einem späteren Zeitpunkt soll die Fußbodenplatte 103 wieder entfernt werden. Hierzu werden vier Schraubenzieher jeweils in den Spalt 113 der Fußbodenplatte 103, die ausgetauscht werden soll, gedrückt. Hierdurch kontaktieren die Schraubenzieher jeweils die Hebelbalken 123 der Bodenplattenhalter 101, welche die Fußbodenplatte 103, die ausgetauscht werden soll, umgeben und üben auf die Hebelbalken 123 eine Presskraft 143 aus.

Durch die Presskraft 143 werden die Hebelbalken 123 jeweils in Richtung Boden 135 gedrückt. Der Hebelbalken 123 wirkt als ein Arm eines Hebelarms und bewegt die mit ihm verbundenen Kippfüße 117 und Rasthaken 119 zur Mitte des Bodenplattenhalter 101, also in Richtung der Spiegelachse 129 des Bodenplattenhalters 101.

Der Rasthaken 119 wird durch die Bewegung in Richtung der Spiegelachse 129 aus der Nut 107 gehebelt, sodass die rastende Verbindung zwischen Bodenplattenhalter 101 und der Bodenplatte 103 jeweils durch Aufbringen der Presskraft 143 aufgehoben wird.

Während des Aufbringens der Presskraft 143 ist die Fußbodenplatte 103, die ausgetauscht werden soll, somit nicht mehr durch die Bodenplattenhalter 101 auf den Aluminiumprofilen 125 fixiert und wird gegen eine neue Fußbodenplatte 103 ausgetauscht.

### Bezugszeichenliste

100 Plattensystem
101 Bodenplattenhalter
103 Fußbodenplatte
105 Anlaufschräge der Fußbodenplatte
107 Nut der Fußbodenplatte
109 Basis der Fußbodenplatte
111 Deckschicht der Fußbodenplatte
113 Spalt zwischen zwei Fußbodenplatten
115 Standfuß des Bodenplattenhalters
117 Kippfuß des Bodenplattenhalters
119 Rasthaken des Bodenplattenhalters
121 Rastkante des Bodenplattenhalters
123 Hebelbalken des Bodenplattenhalters
125 Aluminiumprofil
127 Federlöcher des Aluminiumprofils
129 Spiegelachse des Bodenplattenhalters
131 Spiegelachse der Fußbodenplatte
133 einklappbarer Widerhaken
135 Boden
137 Längsachse des Bodenplattenhalters
139 Unterseite der Fußbodenplatte
141 Oberseite der Fußbodenplatte
143 Presskraft

## Patentansprüche

1. Haltesystem, umfassend eine Befestigungseinrichtung sowie einen Plattenhalter zum Fixieren einer Abdeckeinrichtung (103) auf der Befestigungseinrichtung (125), wobei die Abdeckeinrichtung (103) ein Aufnahmeelement (107) aufweist, wobei der Plattenhalter versehen ist mit einem Hebelelement (123) und einer Standvorrichtung (117) mit einem federnden Rastelement (119), wobei die Standvorrichtung (117) einen Drehpunkt (117) eines Hebels (117, 119, 123) bildet und das Hebelelement (123) sowie das federnde Rastelement (119) zwei Arme des Hebels (117, 119, 123) bilden und insbesondere in einer Montierposition eine Längsachse des Hebels (117, 119, 123) im Wesentlichen parallel zur Befestigungseinrichtung (125) ausgerichtet ist, **gekennzeichnet durch** ein am Hebelelement (123) verortetes, teilbewegliches, einseitig nachgiebiges Halteelement (115), wobei das Halteelement (115) gegenüber einer auf das Halteelement (115) wirkenden Zugkraft blockierend (133) ausgestaltet ist, sodass das Halteelement (115) ein Heben des Hebelelementes (123) verhindert und ein Bewegen des Hebelelementes aus der Montierposition lediglich in Richtung der Befestigungseinrichtung ermöglicht, und das federnde Rastelement (119) derart angeordnet ist, dass das federnde Rastelement (119) bei einem Bewegen der Abdeckeinrichtung (103) in Richtung der Befestigungseinrichtung (125) in geeignetem Abstand zum Plattenhalter, welcher in der Montierposition angeordnet ist, zunächst in Richtung des Hebelelements (123) einfedert und auf Grund eines Blockierens ein Drehen um die den Drehpunkt bildende Standvorrichtung (117) vom Halteelement verhindert wird sowie bei dem weiteren Bewegen das federnde Rastelement (119) in eine entgegengesetzte Richtung in das Aufnahmeelement (107) rastet, sodass der Plattenhalter in eine Halteposition überführt wird und die Abdeckeinrichtung (103) auf der Befestigungseinrichtung (125) fixiert ist, wobei ein am Hebelelement (123) befindliches oberes Ende des Halteelements (123) bei einem Druck auf das Hebelelement (123) in Richtung der Befestigungseinrichtung (125) bewegbar ist und das federnde Rastelement (119) derart angeordnet ist, dass durch eine Druckwirkung oder eine Zugwirkung auf das Hebelelement (123) in Richtung der Befestigungseinrichtung (125) das federnde Rastelement (119) mittels einer Drehung des Hebels (117, 119, 123) um die Standvorrichtung (117) aus dem Aufnahmeelement (107) gehebelt wird, sodass das Fixieren der Abdeckeinrichtung (103) auf der Befestigungseinrichtung (125) reversibel lösbar ist, wobei das Halteelement (115) an einem unteren Ende eine unsymmetrische Verdickung (133) im Wesentlichen parallel zur Befestigungseinrichtung (125) aufweist, sodass das in eine unsymmetrische Aussparung (127) der Befestigungseinrichtung (125) eingebrachte Halteelement (115) mittels Drehen um 90° verankerbar ist, oder das Halteelement (115) am unteren Ende einen Widerhaken aufweist, sodass das Halteelement (115) in einer Aussparung (127) in der Befestigungseinrichtung (125) mittels Blockieren befestigbar ist.

2. Haltesystem nach Anspruch 1, **gekennzeichnet durch** einen Plattenhalter mit einer weiteren Standvorrichtung (117), einem weiteren Hebelelement (123) und einem weiteren federnden Rastelement (119), wobei die weitere Standvorrichtung (117) einen Drehpunkt (117) eines weiteren Hebels (117, 119, 123) bildet und das Hebelelement (123) sowie das weiteren federnde Rastelement (119) zwei Arme des weiteren Hebels (117, 119, 123) bilden, sodass das jeweilige Hebelelement (123) mit dem jeweiligen federnden Rastelement (119) jeweils einen Hebelarm bildet, wobei die jeweiligen Hebelelemente (123) biegbar miteinander verbunden ausgestaltet sind oder ein Drehgelenkelement aufweist, sodass mittels eines Biegens oder Verschwenkens der Hebelelemente (123) beide Hebel gleichzeitig betätigbar sind.

3. Haltesystem nach einem der vorherigen Ansprüche, **dadurch gekennzeichnet, dass** die Standvorrichtung (117) des Plattenhalters V-förmig oder U-förmig oder säulenförmig ausgestaltet ist und insbesondere einstückig mit dem jeweiligen Hebelelement (123) oder den Hebelelementen (123) und dem jeweiligen Rastelement (119) verbunden, ist.

4. Haltesystem nach einem der vorherigen Ansprüche, **dadurch gekennzeichnet, dass** der Plattenhalter aus einem Blech oder einem Kunststoff gefertigt ist.

5. Haltesystem gemäß einem der vorherigen Ansprüche, **dadurch gekennzeichnet, dass** die Befestigungseinrichtung (125) als Schienenelement aus Metall oder Kunststoff mit einem Befestigungselement (127) zum Fixieren eines Plattenhalters (101) ausgestaltet ist.

6. Haltesystem nach Anspruch 5, **dadurch gekennzeichnet, dass** die Befestigungseinrichtung (125) als U-Profil, Vierkant-Profil, Vierkantrohr, Platten-Profil oder Sechskant-Profil ausgestaltet ist.

7. Haltesystem nach einem der vorherigen Ansprüche 5 oder 6, **gekennzeichnet durch** eine Abdeckeinrichtung (103), welche ein Aufnahmeelement (107) aufweist, sodass die Abdeckeinrichtung mittels des Plattenhalters (101) fixierbar ist.

## Claims

1. A holding system comprising a securing arrangement and a board holder for fixing a cover arrangement (103) on the securing arrangement (125), wherein the cover arrangement (103) has a receiving element (107), wherein the board holder is provided with a lever element (123) and a stand device (117) with a resilient detent element (119), wherein the stand device (117) forms a pivot point (117) of a lever (117, 119, 123) and the lever element (123) and also the resilient detent element (119) form two arms of the lever (117, 119, 123) and in particular in an assembly position a longitudinal axis of the lever (117, 119, 123) is oriented substantially parallel to the securing arrangement (125), **characterised by** a holding element (115), which is located on the lever element (123), is partially movable and is unidirectionally yielding, wherein the holding element (115) is configured to block (133) a tensile force acting on the holding element (115), so that the holding element (115) prevents a lifting of the lever element (123) and allows movement of the lever element from the assembly position only in the direction of the securing arrangement, and the resilient detent element (119) is arranged in such a way that the resilient detent element (119), when the cover arrangement (103) moves in the direction of the securing arrangement (125) at a suitable distance from the board holder, which is arranged in the assembly position, initially deflects in the direction of the lever element (123) and, on account of a blocking, a rotation about the stand device (117) forming the pivot point is prevented by the holding element, and, as the resilient detent element (119) moves further, latches in the opposite direction in the receiving element (107), so that the board holder is transferred into a holding position and the cover arrangement (103) is fixed on the securing arrangement (125), wherein an upper end of the holding element (123) located on the lever element (123), when pressure is applied to the lever element (123), is movable in the direction of the securing arrangement (125) and the resilient detent element (119) is arranged in such a way that, as a result of a pressure effect or a tension effect on the lever element (123) in the direction of the securing arrangement (125), the resilient detent element (119) is levered by means of a rotation of the lever (117, 119, 123) about the stand device (117) from the receiving element (107), so that the fixing of the cover arrangement (103) on the securing arrangement (125) is reversibly releasable, wherein the holding element (115) has, at a lower end, an asymmetrical thickening (133) substantially parallel to the securing arrangement (125), so that the holding element (115) introduced into an asymmetrical recess (127) in the securing arrangement (125) is anchorable by rotation through 90°, or the holding element (115) has a barb at the lower end, so that the holding element (115) is securable in a recess (127) in the securing arrangement (125) by means of a blocking.

2. The holding system according to claim 1, **characterised by** a board holder having a further stand device (117), a further lever element (123), and a further resilient detent element (119), wherein the further stand device (117) forms a pivot point (117) of a further lever (117, 119, 123) and the lever element (123) and also the further resilient detent element (119) form two arms of the further lever (117, 119, 123), so that the respective lever element (123) with the respective resilient detent element (119) in each case forms a lever arm, wherein the respective lever elements (123) are flexibly connected to one another or have a pivot joint element, so that both levers are actuatable simultaneously by means of a bending or pivoting of the lever elements (123).

3. The holding system according to any one of the preceding claims, **characterised in that** the stand device (117) of the board holder is V-shaped or U-shaped or column-shaped and in particular is connected in one piece to the respective lever element (123) or the lever elements (123) and the respective detent element (119).

4. The holding system according to any one of the preceding claims, **characterised in that** the board holder is manufactured from a sheet metal or a plastic.

5. The holding system according to any one of the preceding claims, **characterised in that** the securing arrangement (125) is embodied as a rail element made of metal or plastic with a securing element (127) for fixing a board holder (101).

6. The holding system according to claim 5, **characterised in that** the securing arrangement (125) is embodied as a U-profile, square profile, square pipe, board profile or hexagon profile.

7. The holding system according to any one of preceding claims 5 or 6, **characterised by** a cover arrangement (103) which has a receiving element (107), so that the cover arrangement is fixable by means of the board holder (101).

## Revendications

1. Système de support, comprenant un appareil de fixation ainsi qu'un support de plaque pour fixer un appareil de recouvrement (103) sur l'appareil de fixation (125), l'appareil de recouvrement (103) présentant un élément de réception (107), le support de plaque étant pourvu d'un élément de levier (123) et d'un dispositif de soutien (117) avec un élément d'encliquetage élastique (119), le dispositif de soutien (117) formant un point de rotation (117) d'un levier (117, 119, 123) et l'élément de levier (123) ainsi que l'élément d'encliquetage élastique (119) formant deux bras du levier (117, 119, 123) et, notamment dans une position de montage, un axe longitudinal du levier (117, 119, 123) étant orienté essentiellement parallèlement à l'appareil de fixation (125), **caractérisé par** un élément de support (115) partiellement mobile, flexible d'un côté, situé sur l'élément de levier (123), l'élément de support (115) étant conçu de manière à être bloquant (133) par rapport à une force de traction agissant sur l'élément de support (115), de telle sorte que l'élément de support (115) empêche un levage de l'élément de levier (123) et permet un déplacement de l'élément de levier depuis la position de montage uniquement en direction de l'appareil de fixation, et l'élément d'encliquetage élastique (119) étant agencé de telle sorte que, lors d'un déplacement de l'appareil de recouvrement (103) en direction de l'appareil de fixation (125), l'élément d'encliquetage élastique (119) se comprime d'abord en direction de l'élément de levier (123) à une distance appropriée du support de plaque, qui est agencé dans la position de montage et, en raison d'un blocage, une rotation autour du dispositif de soutien (117) formant le point de rotation est empêchée par l'élément de support et, lors de la poursuite du déplacement, l'élément d'encliquetage élastique (119) s'encliquète dans une direction opposée dans l'élément de réception (107), de telle sorte que le support de plaque est transféré dans une position de support et l'appareil de recouvrement (103) est fixé sur l'appareil de fixation (125), une extrémité supérieure de l'élément de support (123) se trouvant sur l'élément de levier (123) pouvant être déplacée en direction de l'appareil de fixation (125) lors d'une pression sur l'élément de levier (123) et l'élément d'encliquetage élastique (119) étant agencé de telle sorte que, par une action de pression ou une action de traction sur l'élément de levier (123) en direction de l'appareil de fixation (125), l'élément d'encliquetage élastique (119) peut être soulevé hors de l'élément de réception (107) au moyen d'une rotation du levier (117, 119, 123) autour du dispositif de soutien (117), de telle sorte que la fixation de l'appareil de recouvrement (103) sur l'appareil de fixation (125) peut être libérée de manière réversible, l'élément de support (115) présentant à une extrémité inférieure un renflement asymétrique (133) essentiellement parallèle à l'appareil de fixation (125), de telle sorte que l'élément de support (115) introduit dans un évidement asymétrique (127) de l'appareil de fixation (125) peut être ancré au moyen d'une rotation de 90°, ou l'élément de support (115) présentant à l'extrémité inférieure une barbe, de telle sorte que l'élément de support (115) peut être fixé dans un évidement (127) dans l'appareil de fixation (125) au moyen d'un blocage.

2. Système de support selon la revendication 1, **caractérisé par** un support de plaque avec un autre dispositif de soutien (117), un autre élément de levier (123) et un autre élément d'encliquetage élastique (119), l'autre dispositif de soutien (117) formant un point de rotation (117) d'un autre levier (117, 119, 123) et l'élément de levier (123) ainsi que l'autre élément d'encliquetage élastique (119) formant deux bras de l'autre levier (117, 119, 123), de telle sorte que l'élément de levier respectif (123) forme avec l'élément d'encliquetage élastique respectif (119) un bras de levier respectif, les éléments de levier respectifs (123) étant conçus pour être reliés entre eux de manière flexible ou présentant un élément d'articulation pivotant, de telle sorte que les deux leviers peuvent être actionnés simultanément au moyen d'une flexion ou d'un pivotement des éléments de levier (123) .

3. Système de support selon l'une quelconque des revendications précédentes, **caractérisé en ce que** le dispositif de soutien (117) du support de plaque est conçu en forme de V ou en forme de U ou en forme de colonne et est notamment relié d'un seul tenant à l'élément de levier (123) respectif ou aux éléments de levier (123) et à l'élément d'encliquetage (119) respectif.

4. Système de support selon l'une quelconque des revendications précédentes, **caractérisé en ce que** le support de plaque est fabriqué à partir d'une tôle ou d'une matière plastique.

5. Système de support selon l'une quelconque des revendications précédentes, **caractérisé en ce que** l'appareil de fixation (125) est conçu sous forme d'élément de rail en métal ou en matière plastique avec un élément de fixation (127) pour fixer un support de plaque (101) .

6. Système de support selon la revendication 5, **caractérisé en ce que** l'appareil de fixation (125) est conçu sous forme de profilé en U, de profilé carré, de tube carré, de profilé de plaque ou de profilé hexagonal.

7. Système de support selon l'une quelconque des revendications 5 ou 6 précédentes, **caractérisé par** un appareil de recouvrement (103) qui présente un élément de réception (107), de telle sorte que l'appareil de recouvrement peut être fixé au moyen du support de plaque (101) .
